# FASCICULE DE BREVET EUROPEEN

(11) **EP 1 264 618 B1**
(45) Date de publication et mention de la délivrance du brevet: **10.05.2006**
(21) Numéro de dépôt: 02011141.5
(22) Date de dépôt: 21.05.2002
(51) Int. Cl.: A63C 5/07

(54) **Ski prévu pour la pratique du ski alpin**
Ski für Alpinskifahren
Ski for alpinski

(30) Priorité: 08.06.2001 FR 0107753
(43) Date de publication de la demande: 11.12.2002
(73) Titulaire: Salomon S.A., Société anonyme à Directoire et Conseil de Surveillance, 74370 Metz-Tessy (FR)
(72) Inventeur: Huyghe, Christian, 74540 Gruffy (FR); Puget, Nicolas, 74940 Annecy le Vieux (FR)

(56) Documents cités:
- FR-A- 2 599 636
- FR-A- 2 702 386
- US-A- 6 059 307

## Description

L'invention concerne un ski prévu pour la pratique du ski alpin.

De façon connue, chaque ski d'une paire de skis se présente comme une poutre allongée ayant du fait de sa structure une rigidité définie en flexion et en torsion.

De façon à mieux maîtriser la répartition de pression du ski sur la neige, il est connu de faire varier la rigidité en flexion et/ou en torsion du ski le long du ski. Ainsi, la demande de brevet FR 2 049 841 enseigne de renforcer la rigidité des zones avant et arrière du ski à l'aide de bandes intégrées dans la structure du ski, qui agissent comme des éléments de raidissement. Dans le même esprit, la demande de brevet FR 2 704 442 décrit un ski dont les trois zones de spatule, de patin et de talon qui le composent ont des caractéristiques différentes.

La demande de brevet WO 91/09653 divulgue quant à elle un ski dont les deux zones immédiatement en avant et en arrière de la chaussure sont rehaussées et renforcées de façon à produire une courbure régulière du ski en présence de la chaussure.

La demande de brevet WO 99/43397 décrit quant à elle un ski court dont la rigidité en torsion et en flexion est contrôlée géométriquement par un renfort de largeur variable s'étendant dans les zones avant et arrière du ski.

Le document FR 2 599 636 divulgue un ski comprenant des éléments d'amortissement placés dans les évidements du noyau. Cependant les renforts, inférieur et supérieur, ne sont pas affectés par les modifications du noyau.

De telles constructions montrent que l'on peut maîtriser la raideur en torsion et en flexion d'un ski dans ses différentes zones.

Face à cela, l'invention propose un autre mode de contrôle de la flexion et de la torsion du ski selon lequel on découple en flexion et/ou en torsion deux zones adjacentes du ski en modifiant localement la structure du ski à la frontière commune de ces deux zones.

L'idée générale de l'invention repose sur un découplage en torsion et / ou en flexion de deux zones adjacentes du ski, c'est-à-dire un affaiblissement local en flexion et / ou en torsion dans une zone de déformation entre deux zones adjacentes qui ont elles-mêmes des rigidités en flexion et / ou en torsion identiques ou quasiment identiques de part et d'autre de la zone de déformation.

Le problème de l'invention est résolu par la fourniture d'un ski selon la revendication 1.

Ainsi le ski selon l'invention se présente comme une poutre allongée comprenant une zone centrale et deux extrémités formant la spatule et le talon, la poutre ayant d'une part une structure comprenant un noyau et des couches de renfort supérieures et inférieures, et d'autres part des dimensions en section déterminées qui lui confèrent une répartition de flexion et de torsion déterminée sur sa longueur.

Le ski est caractérisé par le fait que l'un au moins des éléments de sa structure présente au moins une entaille locale qui crée une zone locale de déformation entre les zones du ski situées en amont et en aval de l'entaille.

L'invention sera mieux comprise en se référant à la description ci-dessous et aux dessins en annexe qui lui sont rattachés.
La figure 1 représente un ski selon l'invention vu de dessus.
La figure 2 est une vue de côté du ski de la figure 1.
La figure 3 est une vue en section qui illustre la structure générale du ski.
La figure 4 est une vue en section du ski au niveau de la zone locale de déformation.
La figure 5 représente en vue de dessus le noyau du ski et illustre un premier mode de mise en oeuvre de l'invention.
La figure 6 est relative à une variante de réalisation.
La figure 7 montre un autre mode de mise en oeuvre de l'invention relatif à une couche de renfort supérieure.
La figure 8 illustre de la même façon l'invention appliquée à une couche de renfort inférieure.
La figure 9 représente en vue de dessus un ski selon une variante de mise en oeuvre de l'invention.
Les figures 10 et 11 sont relatives à d'autres variantes de mise en oeuvre de l'invention.

Les figures 1 et 2 sont relatives à un premier mode de mise en oeuvre de l'invention. Le ski 1 qui y est représenté est formé par une poutre allongée ayant une zone centrale 2 et deux extrémités 3 et 4 formant la spatule et le talon du ski. Comme cela est usuel, la spatule est recourbée vers le haut et arrondie. Le talon est coupé, mais ce n'est pas limitatif, il pourrait également être recourbé et/ou arrondi. De façon connue, la zone centrale 2 est prévue pour recevoir les éléments de retenue de la chaussure.

Vu de côté le ski est cambré, ce qui définit vers chacune de ses extrémités des lignes de contact repérées en 7 et 8. Ces lignes sont les zones de contact de la semelle 9 du ski au repos avec une surface plane.

Les autres dimensions caractéristiques du ski sont sa longueur en développé qui est de l'ordre de 1,50 mètres à 2 mètres, ces valeurs n'étant qu'indicatives, la longueur entre lignes de contact, les largeurs maximales en spatule et au talon, la largeur minimale dans la zone centrale ainsi que la ligne de cotes, c'est-à-dire la courbe suivie par les carres. L'épaisseur est aussi une dimension caractéristique. Elle peut varier sur la longueur et la largeur de la poutre du ski.

La structure générale du ski 1 est d'un type traditionnel. La figure 3 représente de façon schématique une telle structure. Elle est formée par deux carres latérales 10, 11, une couche de semelle inférieure 12, des couches de renfort inférieures 13, 14, un noyau 15, des couches de renfort supérieures 16, 17, et une couche de décor externe 18. Les couches de renfort sont des couches de fibres imprégnées de résine et/ou des bandes d'aluminium. Le noyau est en bois ou en mousse injectée ou usinée. La structure du ski n'est pas limitative, d'autres modes de construction conviennent également. Notamment il ne pourrait y avoir qu'une seule couche de renfort sur le dessus et le dessous du noyau.

La structure du ski confère au ski des caractéristiques de rigidité en flexion et torsion qui déterminent le comportement en glisse du ski et sa réaction aux sollicitations en provenance du skieur ou du terrain.

On a l'habitude de faire varier la rigidité en flexion ou en torsion du ski le long de sa longueur. Ainsi, usuellement la zone centrale est plus rigide que les zones d'extrémité. Cette variation est en général progressive de façon à favoriser une flexion régulière de la poutre du ski.

En plus de cette répartition variable de flexion et de torsion le long du ski, l'invention prévoit de créer localement sur la longueur du ski au moins une zone de déformation élastique de façon à découpler en flexion et/ou en torsion les zones du ski situées en amont et en aval de cette zone de déformation. Cette zone de déformation crée une rupture brutale dans la répartition de flexion et/ou de torsion le long de la poutre du ski.

Ainsi selon le mode de réalisation illustré en figure 1, la structure du ski a été modifiée dans deux zones repérées en 20, 21 de façon à créer une zone 22 de déformation locale qui fonctionne à la manière d'une charnière élastiquement déformable entre les deux zones 23 et 24 situées en amont et en aval. Les zones 23 et 24 en amont et en aval de la zone 22 conservent leur propre rigidité en flexion et en torsion, ces rigidités sont très voisines l'une de l'autre ou tout au moins dans la continuité l'une de l'autre compte tenu du caractère local de la zone de déformation 22.

Différents modes de constructions peuvent être adoptés pour réaliser là zone locale de déformation 22.

La figure 5 illustre l'un d'entre eux. Elle représente le noyau 15, qui est par exemple un noyau bois usiné, dans lequel deux entailles latérales 27 et 28 ont été réalisées sur toute l'épaisseur du noyau. De préférence la paroi qui délimite l'entaille est incurvée dans ses différents plans, c'est-à-dire qu'on évite de tailler les entailles avec des angles droits. D'autres formes pourraient aussi convenir, notamment une forme triangulaire, elliptique ou autre.

Une fois le noyau recouvert de ses couches de renfort, le ski présente deux évidements 20 et 21 au niveau des entailles. Au niveau de ces évidements les couches de renfort supérieures et inférieures sont plus proches l'une de l'autre, ce qui diminue significativement la rigidité en torsion et en flexion.

Egalement, on a déterminé que de préférence, chacune des entailles est réalisée sur une longueur du noyau variant entre 20 et 150 millimètres, de préférence 100 millimètres, et une largeur supérieure à 6 millimètres et inférieure à la moitié de la largeur du noyau dans cette zone moins 5 millimètres, de façon à laisser au centre une largeur d'au moins 10 millimètres où le noyau garde son épaisseur initiale.

Les évidements 20 et 21 du ski présentent sensiblement la même forme et les mêmes dimensions que les entailles, à l'épaisseur près des couches supérieures.

En particulier, l'épaisseur minimale dans le fond des évidements est sensiblement égale à la hauteur des carres additionnée de l'épaisseur des couches supérieures recouvrant le noyau.

Les évidements sont reliés au reste de la structure du ski par des surfaces de raccordement qui peuvent s'étendre sur une étendue plus ou moins grande.

En variante, au lieu d'être réalisées sur toute l'épaisseur du noyau, les entailles pourraient être faites sur une partie seulement de son épaisseur. Toutefois on a déterminé que les entailles devaient avoir une profondeur au moins égale à la moitié de l'épaisseur du noyau dans cette zone. Un tel noyau 15' est représenté en section dans la figure 6 donnant ainsi naissance à deux évidements 33 et 34 de profondeur voisine de la moitié de la hauteur du ski.

Un autre mode de réalisation de la zone locale de déformation est illustré dans la figure 7. Cette figure représente l'une des couches de renfort supérieur. Cette couche 36 est par exemple la bande d'aluminium dans le cas de couches de renfort multiples.

Latéralement, la bande 36 est découpée selon des entailles 38, 39. Ces entailles s'étendent sur les mêmes dimensions en longueur et en largeur du ski que celles données pour les entailles 27 et 28 précédentes.

Si la couche de renfort 36 descend le long des flancs du ski, les entailles s'étendent également dans ces zones.

La figure 8 représente de la même façon une bande 40 de couche inférieure qui est de même nature que la bande 36, et qui comme elle est pourvue d'entailles 41 et 42.

Pour cette couche inférieure, le volume intérieur des entailles peut être comblé si nécessaire avec un matériau de remplissage.

Ces différents modes de construction relatifs au noyau, et aux couches de renfort inférieur ou supérieur peuvent être utilisés seuls ou en combinaison. De plus on pourrait adopter des modes de construction différents pour chacun des côtés du ski.

La zone locale de déformation peut être localisée en différentes régions du ski. Des régions privilégiées sont l'avant et l'arrière de la zone où sont assemblés les éléments de retenue, et la proximité des lignes de contact avant et arrière. On peut avoir plusieurs zones de déformation réparties sur l'avant et/ou l'arrière du ski, ou même une succession de zones de déformation dans une ou plusieurs régions du ski.

Ainsi, sur l'avant et /ou sur l'arrière, la spatule et/ou le talon sont plus libres de se relever par rapport à cette zone locale de déformation.

La figure 9 est relative à une variante de mise en oeuvre de l'invention selon laquelle la zone locale de déformation est formée par une seule entaille 45 de l'un des éléments de structure du ski, cette entaille étant située le long d'un bord latéral du ski. Dans ce cas, l'entaille s'étend sur une largeur du ski qui est doublée par rapport aux entailles élémentaires précédemment décrites.

Selon la figure 10, la structure du ski présente deux entailles 48, 49, chacune le long d'un bord latéral du ski. La particularité est que ces entailles sont décalées selon la direction longitudinale ce qui donne une zone locale de déformation orientée en oblique par rapport à une direction transversale. Dans ce cas l'autre ski d'une paire de ski aurait un décalage inversé pour que les deux skis soient symétriques l'un de l'autre.

La figure 11 est relative à un autre mode de mise en oeuvre de l'invention. Au lieu d'être située le long d'un bord latéral du ski, l'entaille 50 est centrée sur l'axe longitudinal du ski. Ses dimensions en longueur, largeur et profondeur sont du même ordre de grandeur que celles de deux entailles élémentaires mises côte à côte. Une telle entaille favorise plutôt une déformation de cette zone en torsion.

Naturellement la présente description n'est donnée qu'à titre indicatif, et l'on pourrait adopter d'autres mises en oeuvre de l'invention sans pour autant sortir du cadre de celle-ci.

## Revendications

1. Ski se présentant comme une poutre allongée comprenant une zone centrale (2) et deux extrémités (3, 4) formant la spatule et le talon, la poutre ayant d'une part une structure comprenant un noyau (15, 15') et des couches de renfort supérieures et inférieures (12, 13, 14, 16, 17, 36, 40), et d'autre part des dimensions en section déterminées qui lui confèrent une répartition de flexion et de torsion déterminée sur sa longueur, où l'un au moins des éléments de sa structure (15, 15', 12, 13, 14, 16, 17, 36, 40) présente au moins une entaille locale (27, 28, 38, 39, 41, 42) **caractérisé par le fait que** l'entaille locale affecte la structure d'au moins une des couches de renfort (12, 13, 14, 16, 17, 36, 40), et crée une zone locale de déformation (22) entre les zones du ski (23, 24) situées en amont et en aval de ladite entaille.

2. Ski selon la revendication 1, **caractérisé par le fait que** chaque entaille locale (27, 28, 38, 39, 41, 42) s'étend sur une longueur du ski comprise entre 20 et 150 millimètres.

3. Ski selon la revendication 2, **caractérisé par le fait que** chaque entaille locale (27, 28, 38, 39, 41, 42) s'étend sur une largeur du ski supérieure à 6 millimètres et inférieure à la moitié de la largeur du ski moins 5 millimètres.

4. Ski selon la revendication 3, **caractérisé par le fait que** le noyau (15, 15') présente au moins une entaille (27, 28).

5. Ski selon la revendication 4, **caractérisé par le fait que** l'entaille (27, 28) s'étend sur au moins la moitié de l'épaisseur du noyau.

6. Ski selon la revendication 4, **caractérisé par le fait que** l'entaille s'étend sur toute l'épaisseur du noyau.

7. Ski selon la revendication 3, **caractérisé par le fait que** l'entaille (27, 28, 38, 39, 41, 42) a une forme incurvée.

8. Ski selon la revendication 3, **caractérisé par le fait que** l'entaille a une forme triangulaire ou elliptique.

9. Ski selon la revendication 3, **caractérisé par le fait qu'**il comprend deux entailles au moins, une le long de chaque bord, les entailles étant décalées selon la direction longitudinale du ski.

10. Ski selon la revendication 1, **caractérisé par le fait que** l'entaille (50) est centrée sur l'axe longitudinal du ski.

## Patentansprüche

1. Ski, der sich als ein länglicher Träger darstellt, der eine mittlere Zone (2) und zwei Enden (3, 4) aufweist, welche die Schaufel und den Absatz bilden, wobei der Träger einerseits eine Struktur aufweist, welche einen Kern (15, 15') und obere und untere Verstärkungsschichten (12, 13, 14, 16, 17, 36, 40) umfasst, und andererseits bestimmte Abmessungen im Querschnitt aufweist, welche ihm eine bestimmte Aufteilung in Biegung und in Torsion über seine Länge verleihen, wobei mindestens eines der Elemente seiner Struktur (15, 15', 12, 13, 14, 16, 17, 36, 40) mindestens einen lokalen Einschnitt (27, 28, 38, 39, 41, 42) aufweist, **dadurch gekennzeichnet, dass** der lokale Einschnitt auf die Struktur von mindestens einer der Verstärkungsschichten (12,13,14,16,17, 36, 40) übergreift und eine lokale Verformungszone (22) zwischen den Zonen des Skis (23, 24) axzcugt, welche sich aufwärts und abwärts von dem Einschnitt befinden.

2. Ski nach Anspruch 1, **dadurch gekennzeichnet, dass** jeder lokale Einschnitt (27,28, 38, 39, 41, 42) sich über eine Länge des Skis zwischen 20 und 150 Millimetern erstreckt.

3. Ski nach Anspruch 2, **dadurch gekennzeichnet, dass** jeder lokale Einschnitt (27, 28, 38, 39, 41, 42) sich über eine Breite des Skis von mehr als 6 Millimetern und weniger als die Hälfte der Breite des Skis minus 5 Millimeter erstreckt.

4. Ski nach Anspruch 3, **dadurch gekennzeichnet, dass** der Kern (15, 15') mindestens einen Einschnitt (27, 28) aufweist,

5. Ski nach Anspruch 4, **dadurch gekennzeichnet, dass** der Einschnitt (27,28) sich über mindestens die Hälfte der Dicke des Kerns erstreckt.

6. Ski nach Anspruch 4, **dadurch gekennzeichnet, dass** der Einschnitt sich über die gesamte Dicke des Kerns erstreckt.

7. Ski nach Anspruch 3, **dadurch gekennzeichnet, dass** der Einschnitt (27, 28, 38, 39,41,42) eine gekrümmte Form aufweist.

8. Ski nach Anspruch 3, **dadurch gekennzeichnet, dass** der Einschnitt eine dreieckige oder elliptische Form aufweist.

9. Ski nach Anspruch 3, **dadurch gekennzeichnet, dass** er zwei Einschnitte aufweist, mindestens einen exztlang jeder Seite, wobei die Einschnitte gemäß der Längsrichtung des Skis versetzt sind.

10. Ski nach Anspruch 1, **dadurch gekennzeichnet, dass** der Einschnitt (50) auf der Längsachse des Skis zentriert ist.

## Claims

1. Ski in the form of an elongated beam comprising a central zone (2) and two ends (3, 4) forming the shovel and the tail, the beam having a structure comprising a core (15, 15') and upper and lower reinforcing layers (12, 13, 14, 16, 17, 36, 40), on the one hand, and predetermined cross-sectional dimensions, which give it a predetermined distribution of flexing and torsion over its length, on the other hand, wherein at least one of the elements of its structure (15, 15', 12, 13, 14, 16, 17, 36, 40) has at least one local cutout (27, 28, 38, 39, 41, 42), **characterized in that** the local cutout affects the structure of at least one of the reinforcement layers (12, 13, 14, 16, 17, 36, 40), and creates a local deformation zone (22) between the zones of the ski (23, 24) located upstream and downstream said cutout.

2. Ski according to claim 1, **characterized in that** each local cutout (27, 28, 38, 39, 41, 42) extends over a length of the ski comprised between 20 and 150 millimeters.

3. Ski according to claim 2, **characterized in that** each local cutout (27, 28, 38, 39, 41, 42) extends over a width of the ski greater than 6 millimeters and smaller than half of the width of the ski minus 5 millimeters.

4. Ski according to claim 3, **characterized in that** the core (15, 15') has at least one cutout (27, 28).

5. Ski according to claim 4, **characterized in that** the cutout (27, 28) extends over at least half of the width of the core.

6. Ski according to claim 4, **characterized in that** the cutout extends through the entire width of the core.

7. Ski according to claim 3, **characterized in that** the cutout (27, 28, 38, 39, 41, 42) has an incurved shape.

8. Ski according to claim 3, **characterized in that** the cutout has a triangular or elliptical shape.

9. Ski according to claim 3, **characterized in that** the cutout it comprises at least two cutouts, one along each edge, the cutouts being offset with respect to a longitudinal direction of the ski.

10. Ski according to claim 1, **characterized in that** the cutout (50) is centered on the longitudinal axis of the ski.
